# EUROPÄISCHE PATENTSCHRIFT

(11) **EP 0 284 788 B1**
(45) Veröffentlichungstag und Bekanntmachung des Hinweises auf die Patenterteilung: **30.09.1992**
(21) Anmeldenummer: 88102968.0
(22) Anmeldetag: 27.02.1988
(51) Int. Cl.: B65D 90/00

(54) **Kuppelstück sowie Verfahren zum Ent- und Verriegeln desselben zwischen zwei Eckbeschlägen benachbarter Container**
Interconnection container lock and method for securing together the corner fittings of two cargo containers
Elément de liaison et méthode pour l'accouplement de deux pièces de coin de conteneurs

(30) Priorität: 28.03.1987 DE 3710419
(43) Veröffentlichungstag der Anmeldung: 05.10.1988
(73) Patentinhaber: CONVER-OSR Ozean-Service- Reparatur-Ingenieurtechnik GmbH, 28197 Bremen (DE)
(72) Erfinder: Janke, Thomas, D-2820 Bremen 77 (DE)
(74) Vertreter: Möller, Friedrich, Dipl.-Ing.

(56) Entgegenhaltungen:
- DE-A- 2 204 915
- FR-A- 2 084 265
- US-A- 4 564 984

## Beschreibung

Die Erfindung betrifft ein Kuppelstück zur lösbaren Verbindung von Eckbeschlägen benachbarter Container, insbesondere übereinander gestapelter Container auf Schiffen, gemäß dem Oberbegriff des Anspruchs 1. Des weiteren betrifft die Erfindung ein Verfahren zum Verriegeln von Eckbeschlägen vorzugsweise übereinander gestapelter Container gemäß dem Oberbegriff des Anspruchs 12 sowie ein Verfahren zum Entriegeln von Eckbeschlägen insbesondere übereinander gestapelter Container gemäß dem Oberbegriff des Anspruchs 14.

Im Fachjargon als "Twistlock" bezeichnete Kuppelstücke der hier angesprochenen Art werden vorwiegend während des Transports von Containern auf Schiffen eingesetzt. Die Kuppelstücke sollen einerseits schiffsseitige Relativverschiebungen der Container und andererseits Verschiebungen der Container untereinander zuverlässig verhindern.

Die Erfindung geht aus von einem Kuppelstück, wie es beispielsweise in der DE-A-22 04 915 beschrieben ist, nämlich einem sogenannten Drei-Funktions-Twistlock. Bei diesem Kuppelstück sind die gegenüberliegenden Querriegel mit Winkelversatz zueinander am Verriegelungsbolzen angeordnet und in drei unterschiedliche Kuppelstellungen bringbar. In einer entriegelten Stellung ist der obere Querriegel bei vorverriegeltem unteren Querriegel in einer offenen Position zum Einsetzen in den unteren Eckbeschlag eines oberen Containers. Nach dem Einsetzen in den Eckbeschlag des oberen Containers ist das Kuppelstück vorverriegelbar bei vorverriegeltem oberen Querriegel und offenem unteren Querriegel. In dieser Stellung läßt sich der obere Container mit dem Kuppelstück in einen entsprechenden oberen Endbeschlag eines unteren Containers einführen. Danach sind die Querriegel in ihre Verriegelungsstellung bringbar, in der durch das Kuppelstück eine Verbindung beider Container erfolgt.

Nachteilig an diesem bekannten Kuppelstück ist, daß zur Montage und Demontage desselben mehrmals ein manueller Eingriff erforderlich ist, uns zwar erstens zum Vorverriegeln des Kuppelstücks und zweitens nach dem Aufeinandersetzen der Container zum endgültigen Verriegeln. Insbesondere der letzte Verriegelungsabschnitt bereitet in der Praxis besondere Schwierigkeiten, da dieser nach dem Aufeinanderstapeln der Container zu erfolgen hat, nachdem die Zugänglichkeit der Kuppelstücke erfahrungsgemäß erschwert ist. Außerdem bringt die endgültige Verriegelung der Kuppelstücke Gefahren für die damit beauftragte Person mit sich, da diese hierzu auf oder zwischen mehrere Containerstapel klettern muß.

Aus der FR-A 2 084 265 ist ein Kuppelstück bekannt, daß manuell an einem Eckbeschlag eines Containers vorverriegelbar ist und nach dem Zusammenfahren der zu verbindenden Container automatisch seine Verriegelungsstellung einnimmt. Zu diesem Zweck ist das Kuppelstück durch eine Feder im verriegelnden Sinne vorgespannt und mit einem Auslösezapfen versehen, der den federvorgespannten Verriegelungsbolzen blockiert. Durch das Gewicht der zusammengefahrenen Container wird der Auslösezapfen in das Kuppelstück gedrückt, wodurch die Arretierung des Verriegelungsbolzens aufgehoben wird. Dieser kann daraufhin aufgrund seiner Federvorspannung in die Verriegelungsstellung gelangen. Nachteilig an diesem bekannten Kuppelstück ist der Auslösezapfen und die damit verbundene Mechanik. Beide sind anfällig gegen Beschädigungen und Korrosionen. Daraus können Funktionsstörungen resultieren, die eine zuverlässige automatische Verriegelung des bekannten Kuppelstücks beeinträchtigen. Da solche Funktionsstörungen nicht erkennbar sind, besteht die Gefahr einer unzureichenden Verriegelung der Container an Bord von Schiffen, was auf See zu verheerenden Folgen führen kann.

Der Erfindung liegt die Aufgabe zugrunde, ein Kuppelstück und ein Verfahren zum Ent- bzw. Verriegeln desselben zwischen Eckbeschlägen benachbarter Container zu schaffen, welches mit geringem manuellen Aufwand eine zuverlässige Verbindung aufeinander gestapelter Container gewährleistet.

Zur Lösung dieser Aufgabe weist das erfindungsgemäße Kuppelstück die Merkmale des Anspruchs 1 auf. Durch die Federvorspannung des Verriegelungsbolzens und die besondere Ausbildung mindestens eines Querriegels wird erreicht, daß das endgültige Verriegeln des Kuppelstücks nach dem Aufeinandersetzen der Container selbsttätig erfolgt, also im Gegensatz zum Kuppelstück nach der DE-A-22 04 915 kein manueller Eingriff zum endgültigen Verriegeln der Kuppelstücke nach dein Aufsetzen der Container mehr erforderlich ist und auf den Auslösezapfen nach der FR-A-2 084 265 verzichtet werden kann
Zweckmäßigerweise erfolgt die Vorspannung des Verriegelungsbolzens durch mindestens eine zwischen demselben und dem Gehäuse angeordnete Feder. Die Anordnung der Feder ist dabei derart getroffen, daß sie bei entriegeltem Kuppelstück vollständig vorgespannt ist und nach dem Einsetzen des Kuppelstücks aufgrund ihrer Vorspannung den Verriegelungsbolzen in die Verriegelungsstellung verdreht unter Abstützung am Gehäuse.

Auch das erfindungsgemäße Kuppelstück verfügt über einen am Verriegelungsbolzen angeordneten Betätigungshebel. Dieser ist jedoch abweichend von dem Drei-Funktions-Kuppelstück gemäß der DE-A-22 04 915 nur in zwei unterschiedliche Endstellungen bringbar, nämlich in eine Entriegelungs- und eine Verriegelungsstellung. Es fehlt demnach eine (mittige) Vorverriegelungsstellung, wonach auch insoweit die Bedienung des erfindungsgemäßen Kuppelstückes vereinfacht ist. Um gleichwohl eine Vorverriegelung des Kuppelstücks am unteren Eckbeschlag des oberen Containers durchführen zu können, fällt die Entriegelungsstellung mit der Vorverriegelungsstellung zusammen. Dadurch befindet sich der obere Querriegel in der Entriegelungsstellung des Betätigungshebels stets in der Vorverriegelungsstellung, während der untere Querriegel durch seinen Versatz zum oberen Querriegel sich in einer entriegelten Stellung befindet.

Des weiteren ist erfindungsgemäß der Betätigungshebel abweichend von demjenigen der DE-A-22 04 915 ausgebildet und im Gehäuse gelagert. Dazu verfügt der Betätigungshebel des erfindungsgemäßen Kuppelstücks über einen (mittigen) Achsabschnitt, der mit einer quer zur Längsmittelachse des Verriegelungsbolzens gerichteten Längsachse drehbar im Gehäuse gelagert ist. Somit ist in Abweichung von bekannten Kuppelstücken dieser Art der Betätigungshebel nicht direkt am Verrieglungsbolzen angeordnet.

Ein Verdrehen des Verriegelungsbolzens durch den Betätigungshebel erfolgt durch eine am im Gehäuse sich befindenden Ende des Achsabschnitts angeordnete Schaltnocke. Diese ist als längliche Schaltnase ausgebildet, die quer zur Längsachse des Achsabschnittes verläuft. Bei einem Verdrehen des Betätigungshebels um seinen Achsabschnitt wird aufgrund dieser Ausbildung des Betätigungshebels die Schaltnase aus einer Richtung parallel zur Längsmittelachse des Verriegelungsbolzens in eine Richtung quer zur Längsmittelachse verschwenkt. Aufgrund dieser Ausbildung des Betätigungshebels erfolgt beim Herumschwenken desselben ein Verdrehen des Verriegelungsbolzens durch die darin angeordnete Schaltnase, die in eine korrespondierend ausgebildete Schaltkulisse am Verriegelungsbolzen formschlüssig eingreift. Beim Herumlegen des Betätigungshebels von der Verriegelungsstellung in die Entriegelungsstellung, also beim Lösen des Kuppelstücks, wird aufgrund der dadurch erfolgenden Verdrehung des Verriegelungsbolzens gleichzeitig die Feder gespannt. Beim Verschwenken des Betätigungshebels in die entgegengesetzte Richtung, also von der Entriegelungsstellung in die Verriegelungsstellung, hingegen erfolgt keine formschlüssige Mitnahme des Verriegelungsbolzens. Dieser ist vielmehr bei sich in der Verriegelungsstellung befindlichem Betätigungshebel durch die Feder bzw. mehrere Federn bei Bedarf selbsttätig in die Verriegelungsstellung verdrehbar.

Eine vorteilhafte Weiterbildung der Erfindung sieht vor, den Betätigungshebel im entriegeltem Sinne federzubelasten vorzugsweise durch eine auf dem Achsabschnitt gelagerte Torsionsfeder. Hierdurch wird sichergestellt, daß der Betätigungshebel nicht selbsttätig in die Verriegelungsstellung gelangen kann, also das freie Verschwenken des Verriegelungsbolzens verhindert wird.

Die verfahrensmäßige Lösung der Aufgabe in bezug auf das Entriegeln der erfindungsgemäßen Kuppelstücke weist die Maßnahmen des Anspruchs 12 auf. Demnach ist ein manueller Eingriff nur zum Vorverriegeln des Kuppelstücks am unteren Eckbeschlag des oberen Containers notwendig. Das endgültige Verriegeln der beiden Container erfolgt hingegen ohne jegliches manuelles Bewegen des Betätigungshebels.

Verfahrensmäßig erfolgt auch die Vorverriegelung des Kuppelstücks am unteren Eckbeschlag des oberen Containers in besonderer Weise. Dazu wird bei sich in der Entriegelungsstellung befindlichem Betätigungshebel, in der der obere Querriegel sich bereits in der Vorverriegelungsstellung befindet, der Verriegelungsbolzen am unteren Querriegel soweit gegen die Druckrichtung der Feder von Hand verdreht, bis sich der obere Querriegel in einer Entriegelungsposition befindet, in der das Kuppelstück in den unteren Eckbeschlag des oberen Containers eingeführt werden kann. Durch Loslassen des unteren Querriegels nach dem Einsetzen des Kuppelstücks gelangt dann der obere Querriegel aufgrund der Federvorspannung selbsttätig in seine Vorverriegelungsposition.

Nachdem das Kuppelstück auf diese Weise am oberen Container vorverriegelt ist, wird der Betätigungshebel herumgeschwenkt in die Verriegelungsstellung. Es kann nun der Container verstaut, also auf einen darunter befindlichen Container abgesenkt werden, und zwar mit dem sich dann bereits in der Verriegelungsstellung befindlichen unteren Querriegel. Dieser kann durch seine schraubenartig gewundene Ausbildung gleichwohl durch das Eigengewicht des Kuppelstücks und des oberen Containers in den Eckbeschlag des unteren Containers eingefädelt werden, indem er ohne Mitnahme des Betätigungshebels zum Einfädeln wieder seine Vorverriegelungsstellung einnimmt und aus dieser durch die vorgespannte Feder nach dem vollständigen Absetzen des oberen Containers auf den unteren Container selbsttätig in die Verriegelungspositon gelangt.

Die verfahrensmäßige Lösung zum Entriegeln des Kuppelstücks weist die Maßnahmen des Anspruchs 14 auf. Demnach erfolgt das Entriegeln der beiden Container zunächst in konventioneller Weise, indem nämlich der Betätigungshebel aus der Verriegelungsstellung in die Entriegelungsstellung verschwenkt wird. Die Container lassen sich dann lösen, da sich in der Entriegelungsstellung des Betätigungshebels der untere Querriegel in einer Entriegelungsstellung befindet.

Zum Entfernen des Kuppelstücks vom unteren Eckbeschlag des oberen Containers braucht nur der untere Querriegel entgegen der Vorspannung der Feder so weit verdreht zu werden, daß der obere Querriegel aus der Vorverriegelungs- in die Entriegelungsstellung gelangt.

Ein Ausführungsbeispiel des erfindungsgemäßen Kuppelstückes wird nachfolgend anhand der Zeichnungen näher erläutert. Es zeigen:
- Fig. 1: eine Seitenansicht des Kuppelstücks,
- Fig. 2: eine Ansicht eines unteren Querriegels des Kuppelstücks von der Unterseite her,
- Fig. 3: eine Draufsicht auf das Kuppelstück gemäß der Fig. 1,
- Fig. 4: eine Seitenansicht des an einem unteren Eckbeschlag eines oberen Containers vorverriegelten Kuppelstücks,
- Fig. 5: eine Seitenansicht des Kuppelstücks in der Verriegelungsstellung zwischen zwei benachbarten Eckbeschlägen aufeinandergesetzter Container,
- Fig. 6: ein Horizontalschnitt VI-VI durch das Kuppelstück gemäß der Fig. 1,
- Fig. 7: einen Teilschnitt VII-VII durch das Kuppelstück im Bereich eines sich in der Verriegelungsstellung befindlichen Verriegelungsbolzens gemäß der Fig. 6,
- Fig. 8: einen Teilschnitt gemäß der Fig. 7 in Entriegelungsstellung des Verriegelungsbolzens,
- Fig. 9: eine Grundrißdarstellung eines Betätigungshebels,
- Fig. 10: den Betätigungshebel in einer Ansicht X gemäß der Fig. 9, und
- Fig. 11: den Betätigungshebel in einer Ansicht XI gemäß der Fig. 9.

Das Kuppelstück des vorliegenden Ausführungsbeispiels verfügt über ein Gehäuse 20, einen Verriegelungsbolzen 21 und einen Betätigungshebel 22. Der Verriegelungsbolzen 21 und der Betätigungshebel 22 sind im oder am Gehäuse 20 drehbar gelagert.

Das Gehäuse 20 dieses Kuppelstückes ist zweiteilig ausgebildet, besteht nämlich aus zwei miteinander verschraubten Gehäusehälften 23 und 24. Die einander zugerichteten Stirnseiten der Gehäusehälften 23 und 24 bilden eine vertikale Teilungsebene, die im wesentichen das Gehäuse 20 mittig teilt. Das Äußere des Gehäuses 20 ist unterteilt in drei Abschnitte, nämlich einen mittigen Widerlager 25, das bei aufeinandergestapelten Containern zwischen benachbarten Eckbeschlägen 26 und 27 zu liegen kommt als Abstandshalter, und zwei dem Widerlager 25 gegenüberliegenden Mittelstücken 28 und 29, die in entsprechende Langlöcher 30 und 31 jeweils gegenüberliegender Eckbeschläge 26, 27 eintreten.

Innerhalb des Gehäuses 20 ist eine vertikale, durchgehende Gehäusebohrung 32 angeordnet, deren Längsmittelachse 33 mittig durch das Gehäuse 20 verläuft, also mit der durch die beiden Gehäusehäften 23 und 24 gebildeten Teilungsebene zusammenfällt. In der Gehäusebohrung 32 ist der Verriegelungsbolzen 21 um die aufrechte Längsmittelachse 33 verdrehbar gelagert.

Der Verriegelungsbolzen 31 verfügt über ein in der Gehäusebohrung 32 gelagertes Mittelteil 34 und an gegenüberliegenden Enden desselben angeordnete Querriegel 35 und 36, die sich außerhalb des Gehäuses 20 befinden und gleichzeitig gegenüber dem Mittelteil 34 verdrehbar sind.

Die Querriegel 35 und 36 verfügen im Grundriß über Abmessungen, die etwa im Grundriß der Mittelstücke 28 und 29 des Gehäuses 20 entsprechen nämlich etwa rechteckförmig sind und im Bedarfsfalle mit den Mittelstücken 28 und 29 zur Deckung bringbar sind durch entsprechendes Verdrehen des Verriegelungsbolzens 21. Ansonsten sind die Querriegel 35 und 36 unterschiedlich ausgebildet. Der obere Querriegel 35 ist in üblicher Weise mit zum freien Ende hin verlaufenden Abschrägungen versehen, also etwa pyramidenstumpfförmig ausgebildet. Der gegenüberliegende (untere) Querriegel 36 ist erfindungsgemäß mit relativ ausgeprägten Abrundungen zu seinem freien Ende hin versehen, die schraubenförmig gewunden sind (Fig. 1 und 2). Die Steigung dieser Windung ist derart bemessen, daß der Querriegel 36 beim Einsetzen in den (oberen) Eckbeschlag 27 des ihm zugeordneten Containers aus der Verriegelungsstellung selbsttätig in die Entriegelungsstellung bringbar ist zum Einfädeln dieses Querriegels 36 in den Eckbeschlag 27. Des weiteren sind die Querriegel 35 und 36 mit Versatz zueinander am Mittelteil 34 angeordnet, der im vorliegenden Ausführungsbeispiel etwa 60° beträgt. Dadurch wird erreicht, daß im Bereich der Entriegelungs- und Verriegelungsstellung des (unteren) Querriegels 36 der (obere) Querriegel 35 mit seiner Grundfläche keine Deckung zum (oberen) Mittelstück 28 des Gehäuses 20 erlangen kann.

Der Verriegelungsbolzen 21 ist in einem etwa mittigen Bereich des Mittelteils 34 erfindungsgemäß mit einer Einschnürung in Form einer Schaltkulisse 37 und gegenüberliegenden Vorsprüngen 38 bzw. 39 versehen (Fig. 6). Der Vorsprung 38 am Mittelteil 34 des Verriegelungsbolzens 21 dient dabei zur Aufnahme eines Endes einer Feder, nämlich einer Öse 40 einer Zugfeder 41. Diese ist quer zur Längsmittelachse 33 des Verriegelungsbolzen 21 in einer Freimachung 42 in einer Gehäusehäfte, nämlich in der Gehäusehälfte 23, angeordnet und mit einer gegenüberliegenden Öse 43 mit der Gehäusehälfte 23 verbunden. Der zweite Vorsprung 39 des Mittelteils 34 steht mit dem nachfolgend näher beschriebenen Betätigungshebel 22 in Kontakt.

Der in den Fig. 9 bis 11 im einzelnen dargestellte Betätigungshebel 22 verfügt über drei um jeweils annähernd 90° zueinander versetzte Abschnitte, nämlich einen zur Lagerung des Betätigungshebels 22 im Gehäuse 20 dienenden (mittigen) Achsabschnitt 44, einer sich an einem Ende desselben anschließenden Schaltnase 45 und einen am gegenüberliegenden Ende des Achsabschnitts 44 angeordneten Handgriff 46. Die Schaltnase 45 und der Handgriff 46 sind gegenüber der Längsrichtung des Achsabschnittes 44 um etwa 90° abgewinkelt und zusätzlich untereinander noch um etwa 90° versetzt.

Am freien Ende des Handgriffs 46 befindet sich eine abgewinkelte Nase 47, die ein Verschwenken des Betätigungshebels 22 erleichtern soll durch das Aufsetzen eines entsprechenden Hilfsmittels auf die endseitige Nase 47 des Handgriffs 46.

Die Schaltnase 45 ist derart bemessen, daß sie in der Verriegelungsstellung des Betätigungshebels 22 etwa parallel zur Längsmittelachse 33 des Verriegelungsbolzens 21 verläuft, also längsgerichtet an einer Kontaktfläche 48 des zweiten Vorsprunges 39 anliegt (Fig. 7). In der Entriegelungsstellung des Betätigungshebels 22 nimmt die Schaltnase 45 etwa eine quergerichtete Lage zur Längsmittelachse 33 des Verriegelungsbolzens 21 ein (Fig. 8). Bei der Schwenkbewegung der Schaltnase 45 von der Verriegelungs- in die Entriegelungsstellung nimmt sie formschlüssig den Verriegelungsbolzen 21 mit zur Verdrehung desselben.

In der Fig. 8 ist noch eine Vertiefung 49 in der Kontaktfläche 48 zu erkennen, in die ein Teil des gerundeten Endes der Schaltnase 45 formschlüssig eingreift zur Sicherung des Betätigungshebels 22 in der Entriegelungsposition.

Die Lagerung des Betätigungshebels 22, nämlich des Achsabschnitts 44 desselben, erfolgt in der Gehäusehälfte 23 des Gehäuses 20. Diese verfügt dazu über eine entsprechende Lagerfreimachung 50, in die der Betätigungshebel 22 mit seinem Achsabschnitt 44 von der Teilungsebene des Gehäuses 20 her einlegbar ist. Gehalten wird der Betätigungshebel 22 in der Lagerfreimachung 50 der Gehäusehälfte 23 durch einen korrespondierenden Vorsprung 51 in der Teilungsebene der gegenüberliegenden Gehäusehälfte 24.

Zur Sicherung gegen eine Axialverschiebung in der Lagerfreimachung 50 ist dem Achsabschnitt 44 des Betätigungshebels 22 ein umlaufender Kragen 52 zugeordnet, der formschlüssig einerseits zwischen einer entsprechenden Begrenzung einer Freimachung 53 in der Gehäusehälfte 23 und andererseits einer Haltenase 54 an der Gehäusehälfte 24 gehalten ist (Fig. 6).

Im hier gezeigten Ausführungsheispiel ist auf dem Achsabschnitt 44 des Betätigungshebels 22 eine Torsionsfeder 55 angeordnet, deren eines Ende sich am Vorsprung der Gehäusehälfte 24 abstützt, während das gegenüberliegnde Ende der Torsionsfeder 55 mit einem abgebogenen Ende in einer Nut 56 im Kragen 52 des Achsabschnitts 44 gehalten ist. Die Federichtung der Torsionsfeder 55 ist derart gewählt, daß sie den Betätigungshebel 23 in der verriegelten Stellung hält.

Anhand der Fig. 3 bis 8 wird nachfolgend die Vorgehensweise zum Verriegeln bzw. Entriegeln des erfindungsgemäßen Kuppelstückes erläutert. Hierbei beziehen sich die angegebenen Winkel auf die Relativlagen der Querriegel 35 und 36 zu den Mittelstücken 28 und 29 des Gehäuses 20 in bezug auf die langen Mittellinien 57 der Querriegel 35 und 36 einerseits und der langen Mittellinien 58 der Mittelstücke 28 und 29, die etwa mit der Teilungsebene der Gehäusehälften 23 und 24 zusammenfallen, andererseits. Die angegebenen Winkel treffen auf das vorliegende Ausführungsbeispiel des Kuppelstücks 24 zu, wobei andere Winkelwerte denkbar sind, soweit dadurch die Funktion des Kuppelstücks erhalten bleibt.

Zur Verriegelung der Container verfügt das Kuppelstück über eine in der Fig. 4 dargestellte Ausgangspositon. Bei dieser befindet sich der Handgriff 46 des Betätigungshebels 22 in einer etwa vertikalen Position parallel zur Längsmittelachse 33 des Verriegelungsbolzens 21. Der obere Querriegel 35 schließt in dieser entriegelten Position einen Winkel von etwa 20° zum Mittelstück 28 ein, während der untere Querriegel 36 sich in Deckung mit dem Mittelstück 29 befindet (0°). Die Stellung der Schaltnase 45 in der Schaltkulisse 37 entspricht hier der Darstellung in der Fig. 8.

Durch Verdrehen des Verriegelungsbolzens 21 am unteren Querriegel 36 wird hiervon ausgehend zum Ankuppeln des Kuppelstücks an den unteren Eckbeschlag 27 des oberen Containers der obere Querriegel 35 zur Deckung mit dem Mittelstück 28 gebracht. Nach dem Verbinden des Kuppelstücks mit dem unteren Eckbeschlag 27 wird der untere Querriegel 36 losgelassen, wodurch die Zugfeder 41 den Verriegelungsbolzen 21 selbsttätig in die Ausgangslage zurückdreht, in der der obere Querriegel 35 einen Winkel von 20° zum Mittelstück 28 einschließt, während der untere Querriegel 36 wieder zur Deckung mit dem Mittelstück 29 kommt, wie es in der Fig. 4 dargestellt ist.

Es wird nun der Betätigungshebel 22 mit dem Handgriff 46 in die Verriegelungsposition gebracht, also in die Ebene des Widerlagers 25 geschwenkt, wie es die Fig. 3 und 5 zeigen. Die Schaltnase 45 befindet sich dann in der aus der Fig. 7 entnehmbaren Position. Der obere Querriegel 35 schließt hierbei einen Winkel von 80° zum Mittelstück 28 ein, während der untere Querriegel 36 unter 60° zum Mittelstück 29 verläuft. Bei Absenken des oberen Containers auf den unteren Container wird dann am oberen Eckbeschlag 26 des unteren Containers durch die schraubenförmige Wendelung des unteren Querriegels 36 dieser zusammen mit dem Verriegelungsbolzen 21 entgegen der Vorspannung der Zugfeder 21 wieder in die in der Fig. 4 dargestellte Vorverriegelungsposition zurückgedreht, bis der obere Container vollständig auf den unteren Container abgesenkt ist, wodurch die Zugfeder 41 den Verriegelungsbolzen 21 in die Verriegelungsposition zurückdreht, in der der obere Querriegel 35 einen Winkel von 80° zum Mittelstück 28 einschließt und der untere Querriegel 36 unter 60° zum Mittelstück 29 verläuft. Diese Schaltstellung des Kuppelstücks ist in den Fig. 3, 5, 6 und 7 dargestellt.

Zum Entriegeln des Kuppelstücks ist es erforderlich, den Betätigungshebel 22 durch den Handgriff 46 manuell in die Entriegelungsposition gemäß der Fig. 4 zurückzubewegen. Auf diese Weise kommt der untere Querriegel 36 mit dem Mittelstück 29 zur Deckung, während der obere Querriegel 35 nach wie vor versetzt zum Mittelstück 28 verläuft, nämlich unter einem Winkel von 20°.

In dieser, der Vorverriegelungsposition des Kuppelstücks entsprechenden Schaltstellung kann der obere Container mit dein Kuppelstück vom unteren Container abgehoben werden zum Lösen der Verbindung. Ein Lösen des Kuppelstücks vom unteren Eckbeschlag 27 des oberen Containers erfolgt wiederum durch ein Verdrehen des Verriegelungsbolzens 21 am unteren Querriegel 36, und zwar um 20° wodurch der obere Querriegel 35 zur Deckung mit dem Mittelstück 28 gelangt zum Herausziehen des Kuppelstücks aus dem unteren Eckbeschlag 27 des oberen Containers.

Nach dem Loslassen des Verriegelungsbolzens 21 befindet sich dann das Kuppelstück wiederum in der Ausgangslage gemäß der Fig. 4, ist also zum nächsten Verriegelungsvorgang vorbereitet.

## Patentansprüche

1. Kuppelstück zur lösbaren Verbindung von Eckbeschlägen benachbarter Container, insbesondere übereinander gestapelter Container auf Schiffen, mit einem Gehäuse und einem darin gelagerten Verriegelungsbolzen, der gegenüberliegende Querriegel aufweist, die durch einen Betätigungshebel wenigstens in eine Ent- bzw. Verriegelungsstellung in bezug auf die Eckbeschläge der Container bewegbar sind, **dadurch gekennzeichnet,** daß wenigstens einer der Querriegel (36) einen schraubenartig gewundenen Konus aufweist zum selbsttätigen Verdrehen des Querriegels (36) in die Entriegelungsstellung beim Einführen desselben in den entsprechenden Eckbeschlag (26) des anzukuppelnden Containers, und daß der Verriegelungsbolzen (21) im verriegelnden Sinne federvorgespannt ist zum selbsttätigen Verdrehen der Querriegel (25, 36) in die Verriegelungsstellung nach dem Einführen des Querriegels (36) in den Eckbeschlag (26).

2. Kuppelstück nach Anspruch 1, dadurch gekennzeichnet, daß zum Vorspannen des Verriegelungsbolzens (21) mindestens eine Feder zwischen dem Gehäuse (20) und dem Verriegelungsbolzen (21) angeordnet ist, insbesondere eine Zugfeder (41).

3. Kuppelstück nach Anspruch 1 und 2, dadurch gekennzeichnet, daß durch den Betätigungshebel (22) die Container durch Verdrehen wenigstens eines Querriegels (36) in Entriegelungsstellung auseinanderkuppelbar sind.

4. Kuppelstück nach Anspruch 3 dadurch gekennzeichnet, daß der Betätigungshebel (22) einen mittigen Achsabschnitt (44) aufweist, der mit einer quer zur Längsmittelachse (33) des Verriegelungsbolzens (21) gerichteten Längsachse drehbar im Gehäuse (20) gelagert ist.

5. Kuppelstück nach Anspruch 1 sowie einem oder mehreren der weiteren Ansprüche, dadurch gekennzeichnet, daß ein sich im Inneren des Gehäuses (20) befindliches Ende des Achsabschnittes (44) eine Schaltnocke zum Verdrehen des Verriegelungsbolzens (21) beim Verschwenken des Betätigungshebels (22), insbesondere eine etwa quer zur Längsachse des Achsabschnitts (44) verlaufende Schaltnase (45), die in eine korrespondierende Schaltkulisse (37) des Verriegelungsbolzens (21) eingreift, aufweist.

6. Kuppelstück nach Anspruch 5, dadurch gekennzeichnet, daß die Schaltkulisse (37) im Mittelteil (34) des Verriegelungsbolzens (21) derart ausgebildet ist, daß eine formschlüssige Bewegung des Verriegelungsbolzens (21) ausschließlich im entriegeltem Sinne gegen die Druckrichtung der Zugfeder (41) erfolgt.

7. Kuppelstück nach Anspruch 5 und 6, dadurch gekennzeichnet, daß bei der etwa parallel zur Längsmittelachse (33) des Verriegelungsbolzens (21) verlaufenden Schaltnase (45) beide Querriegel (35, 36) sich in einer Verriegelungsstellung befinden und bei der quer zur Längsmittelachse (33) gerichteten Schaltnase (45) wenigstens einer der Querriegel (36) sich in einer Entriegelungsstellung befindet.

8. Kuppelstück nach Anspruch 5, sowie einem oder mehreren der weiteren Ansprüche, dadurch gekennzeichnet, daß eine Kontaktfläche (48) der Schaltkulisse (37) über eine Vertiefung (49) verfügt, in die das freie Ende der Schaltnase (45) im entriegelten Zustand des Verriegelungsbolzens (21) formschlüssig eingreift.

9. Kuppelstück nach Anspruch 1, sowie einem oder mehreren der weiteren Ansprüche, dadurch gekennzeichnet, daß an einem der Schaltnase (45) gegenüberliegenden, außerhalb des Gehäuses (20) sich befindenden Ende des Achsabschnittes (44) des Betätigungshebels (22) ein Handgriff (46) angeordnet ist, der vorzugsweise gegenüber dem Achsabschnitt (44) abgewinkelt ist zum Verdrehen des Achsabschnitts (44) durch ein Verschwenken des Handgriffs (46) in einer parallel zur Längsmittelachse (33) des Verriegelungsbolzens (21) verlaufenden Ebene bei gleichzeitiger Verschwenkung der Schaltnase (45).

10. Kuppelstück nach Anspruch 1, sowie einem oder mehreren der weiteren Ansprüche, dadurch gekennzeichnet, daß der Betätigungshebel (22) in Richtung seiner Entriegelungsstellung federbelastet ist, insbesondere durch eine auf dem Achsabschnitt (44) gelagerte Torsionsfeder (55).

11. Kuppelstück nach Anspruch 1, sowie einem oder mehreren der weiteren Ansprüche, dadurch gekennzeichnet, daß der Betätigungshebel (22) im Gehäuse (20) mit axial unverschieblichem Achsabschnitt (44) gelagert ist, insbesondere durch Formschluß.

12. Verfahren zum Verriegeln von Eckbeschlägen, vorzugsweise übereinander gestapelter Container durch ein Kuppelstück mit gegenüberliegenden Querriegeln, insbesondere zum Verriegeln eines Kuppelstücks gemäß den Ansprüchen 1 bis 11, wobei das Kuppelstück mit einem Querriegel an einem (unteren) Eckbeschlag eines (oberen) Containers vorverriegelt, die zu verbindenen Container aufeinander gesetzt und dann beide Querriegel in die Verriegelungsposition verdreht werden, dadurch gekennzeichnet, daß die Querriegel (35, 36) durch das Verschwenken in die Entriegelungsrichtung im verriegelnden Sinne federvorgespannt werden, einer der Querriegel (35) nach dem Einsetzen in den (oberen) Container durch teilweisen Abbau der Federvorspannung in eine Vorverriegelungsposition gebracht wird und nach dem Aufeinandersetzen beider Container durch die Federvorspannung die Querriegel (35, 36) selbsttätig in die Verriegelungsposition verschwenkt werden.

13. Verfahren nach Anspruch 12, dadurch gekennzeichnet, daß nach dem Vorverriegeln ein mit dem Verriegelungsbolzen (21) zusammenwirkender Betätigungshebel (22) mit den Querriegeln (35, 36) in die Verriegelungsstellung gebracht wird, und dann der noch freie Querriegel (36) in den (oberen) Eckbeschlag (26) des unteren Containers eingesetzt wird, wobei sich der (untere) Querriegel 36 selbsttätig in den (oberen) Eckbeschlag (26) hineinwindet durch zwischenzeitliche Einnahme seiner Entriegelungsstellung und anschließende Zurückbewegung in die Verriegelungsstellung durch Federbelastung.

14. Verfahren zum Entriegeln zweier Eckbeschläge, insbesondere übereinander gestapelter Container, die vorzugsweise durch ein Kuppelstück gemäß der Ansprüche 1 bis 11 miteinander verbunden sind, wobei wenigstens ein Querriegel des Kuppelstücks durch einen Betätigungshebel in eine Entriegelungsstellung bringbar ist zum Auseinanderbewegen der Container, dadurch gekennzeichnet, daß zum Entriegeln des (unteren) Querriegels (36) der Betätigungshebel (22) von der Verriegelungsstellung in die (entgegengesetzte) Entriegelungsstellung bewegt wird.

15. Verfahren nach Anspruch 14, dadurch gekennzeichnet, daß zum Lösen des Kuppelstücks vom (unteren) Eckbeschlag (27) des (oberen) Containers der (untere) Querriegl (36) unmittelbar entsprechend verdreht wird.

## Claims

1. Coupling piece for the detachable connection of corner fittings of adjacent containers, in particular of containers stacked one on top of the other on ships, having a housing and a locking bolt which is mounted in the housing and has opposite latches which can be moved by an actuating lever at least into an unlocking or locking position with regard to the corner fittings of the containers, characterised in that at least one of the latches (36) has a helically wound cone for the automatic rotation of the latch (36) into the unlocking position when inserting the same into the corresponding corner fitting (26) of the container to be coupled, and in that the locking bolt (21) is spring-preloaded in the locking direction for the automatic rotation of the latches (35, 36) into the locking position after the latch (36) is inserted into the corner fitting (26).

2. Coupling piece according to Claim 1, characterised in that at least one spring, in particular a tension spring (41), is arranged between the housing (20) and the locking bolt (21) for the preloading of the locking bolt (21).

3. Coupling piece according to Claims 1 and 2, characterised in that the containers can be uncoupled from one another by means of the actuating lever (22) by rotating at least one latch (36) into the unlocking position.

4. Coupling piece according to Claim 3, characterised in that the actuating lever (22) has a central spindle section (44) which is rotatably mounted in the housing (20) with a longitudinal axis directed transversely to the longitudinal centre axis (33) of the looking bolt (21).

5. Coupling piece according to Claim 1 and one or more of the further claims, characterised in that an and of the spindle section (44) located in the interior of the housing (20) has a control cam for rotating the looking bolt (21) during the pivoting of the actuating lever (22), in particular a control lug (45) which runs roughly transversely to the longitudinal axis of the spindle section (44) and engages in a corresponding control gate (37) of the locking bolt (21).

6. Coupling piece according to Claim 5, characterised in that the control gate (37) is formed in the centre part (34) of the looking bolt (21) in such a way that a positive movement of the locking bolt (21) takes place solely in the unlocked direction against the pressure direction of the tension spring (41).

7. Coupling piece according to Claims 5 and 6, characterised in that, when the control lug (45) runs roughly parallel to the longitudinal centre axis (33) of the looking bolt (21), both latches (35, 36) are located in a locking position, and, when the control lug (45) is directed transversely to the longitudinal centre axis (33), at least one of the latches (36) is located in an unlocking position.

8. Coupling piece according to Claim 5 and one or more of the further claims, characterised in that a contact face (48) of the control gate (37) has a recess (49) in which the free end of the control lug (45) positively engages in the unlocked state of the locking bolt (21).

9. Coupling piece according to Claim 1 and one or more of the further claims, characterised in that on one end of the spindle section (44) of the actuating lever (22), which end is opposite the control lug (45) and is located outside the housing (20), a handle (46) is arranged which is preferably angled relative to the spindle section (44) for rotating the spindle section (44) by pivoting the handle (46) in a plane running parallel to the longitudinal centre axis (33) off the locking bolt (21) while simultaneously pivoting the control lug (45).

10. Coupling piece according to Claim 1 and one or more of the further claims, characterised in that the actuating lever (22) is spring-loaded in the direction of its unlocking position, in particular by a torsion spring (55) mounted on the spindle section (44).

11. Coupling piece according to Claim 1 and one or more of the further claims, characterised in that the actuating lever (22) is mounted in the housing (20) with an axially fixed spindle section (44), in particular by positive locking.

12. Method of locking corner fittings, preferably of containers stacked one on top of the other, by means of a coupling piece having opposite latches, in particular locking a coupling piece according to Claims 1 to 11, the coupling piece being prelocked by one latch to a (bottom) corner fitting of a (top) container, the containers to be connected being placed one on top off the other, and then both latches being rotated into the locking position, characterised in that the latches (35, 36) are springpreloaded in the locking direction by pivoting in the unlocking direction, one of the latches (35) is moved into a prelocking position by partial reduction of the spring preloading after insertion into the (top) container and, after both containers have been placed one on top of the other, the latches (35, 36) are automatically pivoted into the locking position by the spring preloading.

13. Method according to Claim 12, characterised in that, after the prelocking, an actuating lever (22) interacting with the locking bolt (21) is moved with the latches (35, 36) into the locking position, and then the still free latch (36) is inserted into the (top) corner fitting (26) of the bottom container, in the course of which the (bottom) latch (36) automatically twists into the (top) corner fitting (26) by in the meantime occupying its unlocking position and subsequently moving back into the locking position through spring loading.

14. Method of unlocking two corner fittings, in particular of containers stacked one on top of the other, which are preferably connected to one another by a coupling piece according to Claims 1 to 11, in which arrangement at least one latch of the coupling piece can be moved into an unlocking position by an actuating lever in order to move the containers apart, characterised in that, to unlock the (bottom) latch (36), the actuating lever (22) is moved from the locking position into the (opposite) unlocking position.

15. Method according to Claim 14, characterised in that, to release the coupling piece from the (bottom) corner fitting (27) of the (top) container, the (bottom) latch (36) is directly rotated accordingly.

## Revendications

1. Elément de liaison pour le raccordement détachable de ferrures de coin de conteneurs voisins, en particulier de conteneurs empilés l'un sur l'autre dans des navires, comportant un corps et une broche de verrouillage qui y est logée et qui présente des verrous transversaux opposés pouvant être déplacés par un levier de manoeuvre au moins dans une position de déverrouillage et respectivement une position de verrouillage par rapport aux ferrures de coin des conteneurs, caractérisé en ce qu'au moins un des verrous transversaux (36) présente un cône tordu en un genre de vis pour la rotation automatique du verrou transversal (36) dans la position de déverrouillage lors de l'introduction de ce verrou dans la ferrure de coin (26) correspondante du conteneur à accoupler, et en ce que la broche de verrouillage (21) est précontrainte par ressort, dans le sens du verrouillage, pour la rotation automatique des verrous transversaux (35, 36) dans la position de verrouillage après l'introduction du verrou transversal (36) dans la ferrure de coin (26).

2. Elément de liaison suivant la revendication 1, caractérisé en ce que pour la précontrainte de la broche de verrouillage (21) au moins un ressort est agencé entre le corps (20) et la broche de verrouillage (21), en particulier un ressort de traction (41).

3. Elément de liaison suivant la revendication 1 ou 2, caractérisé en ce que par le levier de manoeuvre (22) les conteneurs peuvent être désaccouplés l'un de l'autre par la rotation d'au moins un verrou transversal (36) en position de déverrouillage.

4. Elément de liaison suivant la revendication 3, caractérisé en ce que le levier de manoeuvre (22) présente une section d'axe médiane (44) qui est montée dans le corps (20), de façon à pouvoir tourner, avec un axe longitudinal dirigé transversalement à l'axe longitudinal médian (33) de la broche de verrouillage (21).

5. Elément de liaison suivant la revendication 1 ainsi que l'une ou plusieurs des autres revendications, caractérisé en ce qu'une extrémité, de la section d'axe (44) qui se trouve à l'intérieur du corps (20) présente un bossage de commande pour la rotation de la broche de verrouillage (21) lors du pivotement du levier de manoeuvre (22), en particulier une saillie de commande (45) qui s'étend approximativement transversalement à l'axe longitudinal de la section d'axe (44) et qui pénètre dans une coulisse de commande (37) correspondante de la broche de verrouillage (33).

6. Elément de liaison suivant la revendication 5, caractérisé en ce que la coulisse de commande (37) est réalisée dans la partie médiane (34) de la broche de verrouillage (21) de façon qu'un déplacement, par une liaison par la forme, de la broche de verrouillage (21) a lieu exclusivement dans le sens du déverrouillage, à l'encontre du sens de l'effort du ressort de traction (41).

7. Elément de liaison suivant la revendication 5 ou 6, caractérisé en ce que lorsque la saillie de commande (45) s'étend approximativement parallèlement à l'axe longitudinal médian (33) de la broche de verrouillage (21), les deux verrous transversaux (35, 36) se trouvent dans une position de verrouillage et, lorsque la saillie de commande (45) est dirigée transversalement à l'axe longitudinal médian (33), au moins un des verrous transversaux (36) se trouve dans une position de déverrouillage.

8. Elément de liaison suivant la revendication 5 ainsi que l'une ou plusieurs des autres revendications, caractérisé en ce qu'une surface de contact (48) de la coulisse de commande (37) dispose d'un évidement (49) dans lequel pénètre de façon à réaliser une liaison par la forme l'extrémité libre de la saillie de commande (45) à l'état déverrouillé de la broche de verrouillage (21).

9. Elément de liaison suivant la revendication 1 ainsi que l'une ou plusieurs des autres revendications, caractérisé en ce qu'à une extrémité, de la section d'axe (44) du levier de manoeuvre (22), qui est opposée à la saillie de commande (45) et qui se trouve en dehors du corps (20) est agencée une poignée (46) qui est coudée de préférence par rapport à la section d'axe (44) pour la rotation de la section d'axe (44) par un pivotement de la poignée (46), dans un plan s'étendant parallèlement à l'axe longitudinal médian (33) de la broche de verrouillage (21), lors d'un pivotement simultané de la saillie de commande (45).

10. Elément de liaison suivant la revendication 1 ainsi que l'une ou plusieurs des autres revendications, caractérisé en ce que le levier de manoeuvre (22) est sollicité par ressort dans la direction de sa position de déverrouillage, en particulier par un ressort à torsion (55) monté sur la section d'axe (44).

11. Elément de liaison suivant la revendication 1 ainsi que l'une ou plusieurs des autres revendications, caractérisé en ce que le levier de manoeuvre (22) est monté dans le corps (20) par une section d'axe (44) qui ne peut pas coulisser axialement, en particulier par une liaison par la forme.

12. Procédé de verrouillage de ferrures de coin, de préférence de conteneurs empilés l'un sur l'autre, par un élément de liaison avec des verrous transversaux opposés, en particulier pour le verrouillage d'un élément de liaison suivant les revendications 1 à 11, dans lequel l'élément de liaison est verrouillé à l'avance par un verrou transversal sur une ferrure de coin (inférieure) d'un conteneur (supérieur) et dans lequel les conteneurs à raccorder sont posés l'un sur l'autre et ensuite les deux verrous transversaux sont tournés dans la position de verrouillage, caractérisé en ce que les verrous transversaux (35, 36) sont précontraints par ressort, dans le sens du verrouillage, par le pivotement dans le sens du déverrouillage, en ce qu'un des verrous transversaux (35) est mis dans une position de verrouillage préalable, après l'introduction dans le conteneur (supérieur), par une diminution partielle de la précontrainte de ressort et en ce qu'après la superposition des deux conteneurs, les verrous transversaux (35, 36) sont pivotés automatiquement dans la position de verrouillage par la précontrainte de ressort.

13. Procédé suivant la revendication 12, caractérisé en ce qu'après le verrouillage préalable, un levier de manoeuvre (22) qui coopère avec la broche de verrouillage (21) est amené dans la position de verrouillage avec les verrous transversaux (35, 36) et en ce qu'ensuite le verrou transversal encore libre (36) est introduit dans la ferrure de coin (supérieure) (26) du conteneur inférieur, le verrou transversal (inférieur) (36) se tordant automatiquement dans la ferrure de coin (supérieur) (26) par une prise temporaire de sa position de déverrouillage et par un mouvement suivant de retour dans la position de verrouillage par sollicitation par ressort.

14. Procédé de déverrouillage de deux ferrures de coin, en particulier de conteneurs empilés l'un sur l'autre, qui sont raccordés l'un à l'autre de préférence par un élément de liaison suivant les revendications 1 à 11, dans lequel au moins un verrou transversal de l'élément de liaison peut être amené par un levier de manoeuvre dans une position de déverrouillage, pour le déplacement à l'écart l'un de l'autre des conteneurs, caractérisé en ce que pour le déverrouillage du verrou transversal (inférieur) (36), le levier de manoeuvre (22) est déplacé de la position de verrouillage dans la position de déverrouillage (opposée).

15. Procédé suivant la revendication 14, caractérisé en ce que pour libérer l'élément de liaison de la ferrure de coin (inférieure) (27) du conteneur (supérieur), le verrou transversal (inférieur) (36) est directement tourné de façon correspondante.
